# EUROPÄISCHE PATENTSCHRIFT

(11) **EP 0 994 975 B1**
(45) Veröffentlichungstag und Bekanntmachung des Hinweises auf die Patenterteilung: **28.11.2001**
(21) Anmeldenummer: 99927676.9
(22) Anmeldetag: 17.04.1999
(51) Int. Cl.: D02H 3/00

(54) **VERFAHREN UND VORRICHTUNG ZUM SCHÄREN MIT EINER KONUSSCHÄRMASCHINE**
METHOD AND DEVICE FOR WARPING USING A CONE SECTIONAL WARPING MACHINE
PROCEDE ET DISPOSITIF D'OURDISSAGE AVEC UN OURDISSOIR SECTIONNEL

(30) Priorität: 07.05.1998 DE 19820019
(43) Veröffentlichungstag der Anmeldung: 26.04.2000
(73) Patentinhaber: Sucker-Müller-Hacoba GmbH & Co., D-41066 Mönchengladbach (DE)
(72) Erfinder: KREMER, Hubert, D-47929 Grefrath (DE)
(74) Vertreter: Eichler, Peter, Dipl.-Ing.
(86) Internationale Anmeldenummer: DE9901152
(87) Internationale Veröffentlichungsnummer: WO9958750

(56) Entgegenhaltungen:
- EP-A- 0 423 067
- DE-A- 3 432 276
- DE-A- 3 702 293
- DE-A- 3 812 045
- DE-A- 19 646 087
- DE-U- 9 112 257

## Beschreibung

Die Erfindung bezieht sich auf ein Verfahren zum Schären mit einer Konusschärmaschine, die Fäden bandweise auf eine Schärtrommel aufwickelt, bei dem ein Support für ein Fadenleitriet und die Schärtrommel entsprechend der anwachsenden Wickeldicke und vorbestimmter Schärdaten relativ parallel zueinander verschoben werden, wobei das erste Band während einer Meßphase von einer Walze unter Anpreßdruck abgetastet und der abgetastete Verstellweg in Abhängigkeit von der Anzahl der Umdrehungen der Schärtrommel registriert wird und wobei der Druck der Walze auf den Wickel während der Meßphase fortlaufend meßtechnisch überwacht wird und insbesondere im Falle einer Abweichung des Überwachungsergebnisses von einem vorbestimmten Sollwert eine Korrektur des Supportvorschubs erfolgt, nach DE 196 46 087 A.

Das Schären besteht in der bandweisen Aufwicklung der Kettfäden. Die Aufwicklung erfolgt durch Drehung der Schärtrommel. Durch die spezielle Form der Schärtrommel, nämlich den Konus, erhält das erste Band und damit alle folgenden sich darauf abstützenden Bänder eine parallelogrammartige Querschnittsform. Die Drehgeschwindigkeit und der Vorschub der Schärtrommel werden durch artikelspezifische Daten der Fäden bestimmt, wie deren Durchmesser oder die Zahl und Art der Kapillaren. Unterschiedliche Wickelgeschwindigkeiten und Fadenzugkräfte bzw. Anpreßkräfte der Walze bedingen einen unterschiedlichen Aufbau der Wickel. Dies äußert sich z.B. in einer unterschiedlich starken Stützwirkung von weichen bzw. harten Wickeln für das nächste Band.

Dem Verfahren von DE 196 46 087 A liegt die Aufgabe zugrunde, zur Gewährleistung einer sofortigen Detektion und Elimination von Unregelmäßigkeiten einen Einfluß auf den Wikkelaufbau ausüben zu können.

Diese Aufgabe von DE 196 46 087 A wird dadurch gelöst, daß der Druck der Walze auf den Wickel während der Meßphase und/oder beim weiteren Aufwickeln bzw. Kopieren fortlaufend meßtechnisch überwacht wird und im Falle einer Abweichung des Überwachungsergebnisses von einem vorbestimmten Sollwert eine Korrektur des Supportvorschubs erfolgt.

Das Verfahren wird im wesentlichen so durchgeführt, daß eine Walze an das aufgewickelte Band angestellt wird und an zwei Drucksensoren abgestützt ist, deren Meßwerte von der Steuereinrichtung ausgewertet werden können. Die Drucksensoren können sowohl zu hohen Druck erfassen, wie auch Minderdruck. Bei zu großen Abweichungen des gemessenen Drucks von dem Mittelwert bzw. Sollwert können die Schärdaten korrigiert werden. Größere und damit schwer zu korrigierende Unebenheiten bzw. Druckschwankungen ergeben sich durch Verdickungen des Bandes, weil die Fadenschar vor Beginn des Schärens in den Anfängen verknotet in die Knüpfleiste der Schärtrommel eingehangen wird. Die Wicklung über die Knoten führt auch dann zu starken Unebenheiten beim Fadenaufbau, wenn die Einhängestellen in der Konustrommel versenkt sind. Dies kann zu Meßfehlern oder Beschädigungen der Fäden des Bandes beim Abtasten mittels der Walze führen. Weiterhin sind die gemessenen Druckveränderungen möglicherweise sehr groß, so daß sie außerhalb eines Meßintervalls um einen vorgegebenen Mittelwert liegen und so zu Problemen in der Steuerung führen können. Es ist dann beispielsweise notwendig, Druckspitzen auszublenden. Die Aufgabe der vorliegenden Erfindung besteht deshalb darin, das eingangs genannte Verfahren so zu verbessern, daß keine Unregelmäßigkeiten in der Druckbeaufschlagung der Walze während der ersten Umdrehungen nach dem Einhängen des Bandes entstehen und damit eine eventuelle Beschädigung der Walze oder der Fäden verhindert wird.

Die oben genannte Aufgabe wird dadurch gelöst, daß die Walze zu Beginn des Schärens des ersten Bandes mit einem vorbestimmten Abstand von der Schärtrommel angeordnet wird, und daß die Meßphase mit anwachsender Wickeldicke automatisch gestartet wird, sobald der Wickel die Walze in Drehung versetzt.

Durch ein solches Verfahren wird erreicht, daß das geschärte Band erst in einem späteren Stadium des Schärvorganges die Meßwalze berührt. Erst wenn eine Dicke des Bandes erreicht ist, die dem vorbestimmten Abstand entspricht, wird das Band von der Walze abgetastet. Der Abstand wird so vorbestimmt, daß die wesentlichen Unebenheiten aus den eingehängten Knoten und anderen den Schärbeginn betreffende Faktoren keinen Einfluß mehr auf das Meßergebnis haben. Die anfänglichen Unebenheiten und möglichen Druckschwankungen bleiben durch das beschriebene Verfahren ohne Auswirkung. Die vorhandene Meßeinrichtung kann ohne Abstimmung auf Druckspitzen weiterhin benutzt werden und muß nicht umprogrammiert werden.

Aus der DE 3 702 293 A ist ein Verfahren zum Schären mit einer Schärtrommel bekannt, bei dem mit einem vorgegebenen Schärschlittenvorschub angewickelt und der dabei hergestellte Basiswickel mit einem Tastorgan abgetastet wird. Dem Tastergebnis entsprechend wird ein korrigierter Schärschlittenvorschub eingesetzt. Dieses Verfahren soll dazu dienen, den Einfluß der harten Schärtrommelunterlage und anderer beim Schärbeginn zugeordneter Faktoren auf den Meßvorgang auszuschließen. Zum Abtasten des Wickelumfangs mit dem Tastorgan muß die Schärtrommel angehalten werden. Dieses Anhalten, Abtasten und Korrigieren des Vorschubs bedeutet eine wesentliche Erschwerung des Meß- bzw. Schärvorgangs. Darüber hinaus besteht die Gefahr, daß durch das Anhalten der Schärtrommel und das nachfolgende Wiederanfahren ein stufiger Wickel entsteht.

Das erfindungsgemäße Schärverfahren kann so durchgeführt werden, daß der Support bis zum Starten der Meßphase nur parallel zur Schärtrommel und mit einem auf die Fadendaten abgestimmten Supportvorschub verschoben wird. Die Fadendaten sind beispielsweise die Dicke und die Dichte des Fadens. Der hierauf abgestimmte Supportvorschub bewirkt in Verbindung mit der parallel zur Schärtrommel erfolgenden Bewegung des Supports, daß auch bereits vor dem Starten der Meßphase durch die Walze ein auf den Konuswinkel der Schärtrommel abgestimmtes, im Querschnitt parallelogrammartiges Teilband gewickelt wird.

Das Schärverfahren kann so durchgeführt werden, daß das automatische Starten der Meßphase mit einem von der sich drehenden Walze abgeleiteten Meßimpuls erfolgt. Hierdurch wird gewährleistet, daß die Meßphase erst gestartet wird, wenn sich die Walze dreht. Es wird gewährleistet, daß ein Wickel mit einer Dicke aufgebaut wird, die dem vorbestimmten Abstand entspricht. Durch die Ableitung des Meßimpulses wird die Steuerungsvorrichtung angesprochen und die Meßphase automatisch gestartet. Dabei ist es nicht erforderlich, das Schärverfahren zu unterbrechen. Es entsteht kein durch eine Unterbrechung bedingter Zeitverlust und die Gefahr stufiger Wickel wird vermieden.

Es ist vorteilhaft, das Schärverfahren so durchzuführen, daß der Meßimpuls abgeleitet wird, sobald sich die Meßwalze in Bewegung setzt. Als Startpunkt der Messungen wird damit eine sehr frühe Phase der Bewegung genutzt. Es ist nicht nötig, daß die Walze eine volle Umdrehung durchführt, sondern es reicht z.B. schon eine halbe Umdrehung aus oder noch weniger. Dies ermöglicht es, einen einfachen, d.h. nicht geschwindigkeitssensitiven Detektor für die Registrierung der Bewegung zu verwenden, z.B. einen Näherungssensor mit einer einfachen Blende.

Es kann auch von Vorteil sein, das Verfahren so durchzuführen, daß der Meßimpuls abgeleitet wird, sobald die Umdrehungsgeschwindigkeit der Walze einen vorbestimmten Wert erreicht hat. Hierdurch wird vermieden, daß unvorhergesehene, zufällige Drehungen der Walze durch eventuelle Berührungen oder Erschütterungen als Start für das Meßverfahren aufgefaßt werden. Die Vorgabe und Messung der Umdrehungsgeschwindigkeiten ermöglicht eine sicherere Feststellung einer tatsächlichen Berührung der Walze mit dem Wickel. Eine Ableitung des Meßimpulses kann beispielsweise erfolgen, wenn die Umdrehungsgeschwindigkeit der Walze an ihrem Außenumfang die Hälfte der Wickelgeschwindigkeit des Wickels bzw. die Hälfte der Umfangsgeschwindigkeit des Wickels erreicht hat.

Es kann vorteilhaft sein, beim Verfahren zum Schären mit einer Konusschärmaschine, bei dem Fäden bandweise auf eine Schärtrommel aufwickelt werden, die Walze nach der Meßphase beim weiteren Aufwickeln entsprechend einem in der Meßphase gewonnenen Mittelwert zurückzunehmen und auf den Wickel zu drücken und den Druck der Walze beim weiteren Aufwickeln bzw. Kopieren fortlaufend meßtechnisch zu überwachen und im Falle einer Abweichung des Überwachungsergebnisses von einem vorbestimmten Sollwert eine Korrektur des Supportvorschubs vorzunehmen. Dabei ergibt sich die Möglichkeit, entsprechenden Einfluß auf den Wickelaufbau zu nehmen. Während des Kopierens des ersten Bandes wird eine Überprüfung vorgenommen, ob der Wickelaufbau korrekt ist, z.B. bei Störungen durch die Zunahme der Fadenspannung infolge abnehmenden Fadenvorrats der Spulen oder infolge eines Multiplikationseffekts aufgrund ungenauer Eingabeparameter. Es ist damit eine komplette Ausregelung des Drucks der Walze während des gesamten Wickelaufbaus möglich.

Es ist vorteilhaft, das Verfahren so durchzuführen, daß die Walze auch zu Beginn des Schärens der weiteren Bänder mit demselben vorbestimmten Abstand von der Schärtrommel angeordnet wird, und daß bis zum Erreichen der Meßphase mit denselben Schärdaten geschärt wird, wie bei dem ersten Band. Der vorbestimmte Abstand der Walze ermöglicht wiederum eine einfache und sichere Vermeidung von Unregelmäßigkeiten bei der Druckbeaufschlagung der Walze während der ersten Umdrehungen nach dem Einhängen des Bandes. Durch die Wahl derselben Schärdaten bis zum Erreichen der Meßphase ist die gleiche Art der Wicklung und eine entsprechende Länge des weiteren Bandes und der Folgebänder gewährleistet. Dabei ist es nicht erforderlich, die Wicklung mit der Walze abzutasten.

Es ist weiterhin vorteilhaft, das Verfahren so auszubilden, daß der Wickelaufbau des ersten Bandes ab der Meßphase beim Schären der weiteren Bänder kopiert wird. Auf diese Weise ist ein exakt gleicher Aufbau des ersten Bandes und der Folgebänder gewährleistet. Die Stützwirkung der Bänder ist hierdurch immer dieselbe und es ergeben sich keine Ungleichmäßigkeiten der Bänder und damit unterschiedliche Kettlängen.

Die Erfindung bezieht sich auf eine Konusschärmaschine, mit einem ein Fadenleitriet tragenden Support, der an einem Maschinengestell parallel zu einer Schärtrommel verstellbar ist, mit einem von einer Steuereinrichtung steuerbaren motorischen Vorschubantrieb zur Erzeugung von dem Wickeldickenzuwachs entsprechenden Relativbewegungen zwischen der Schärtrommel und dem Support, mit einer den Wickelumfang mit Druck abtastenden Walze, deren Verstellweg in Abhängigkeit von der Anzahl der Umdrehungen der Schärtrommel mit der Steuereinrichtung speicherbar ist und die an mindestens einem Drucksensor abgestützt ist, der die Steuereinrichtung während der Meßphase beaufschlagt, wobei die Steuereinrichtung die Walze im Falle eines Abweichens des gemessenen Drucks von einem vorbestimmten Sollwert im Korrektursinn steuert.

Die vorbeschriebene Konusmaschine kann im Sinne der Vermeidung von Unregelmäßigkeiten in der Druckbeaufschlagung der Walze während der ersten Umdrehungen nach dem Einhängen des Bandes dahingehend verbessert werden, daß ein Anschlag vorgesehen ist, mit dem die Walze beim Schären bis zum Erreichen einer vorbestimmten Wickeldicke des Bandes in einem Abstand von der Schärtrommel positioniert ist. Hierdurch ist eine einfache Einstellung der Walze vor dem Schären und eine sichere Positionierung während des Beginns des Schärvorgangs gewährleistet. Es werden keine Druckschwankungen an die Steuereinrichtung weitergeleitet. Eventuelle Erschütterungen durch das Anfahren und die ersten Umdrehungen der Schärtrommel wirken sich nicht aus, weil die Meßphase noch nicht gestartet ist.

Die Konusschärmaschine kann dahingehend ausgestaltet werden, daß ein Impulsgeber vorgesehen ist, der einen Impuls zum Starten der Meßphase bei vorbestimmter Umdrehungsgeschwindigkeit der Walze abgibt. Der vorzugsweise in der Nähe der Walze angeordnete Impulsgeber bewirkt eine Registrierung der Drehung der Walze und ein einfaches Starten der Meßphase. Er ist unabhängig von der Steuereinrichtung justierbar, was zu einer genaueren Messung beiträgt.

Der Anschlag ist auf dem Support vorhanden, so daß er auch beim Verschieben des Supports zum Schären der folgenden Bänder immer wieder gleichartig benutzt werden kann und stets ein konstanter Abstand der Walze gewährleistet ist. Die Walze kann ohne Druck an dem Anschlag gehalten werden.

Die Erfindung wird anhand eines in der Zeichnung dargestellten Ausführungsbeispiels erläutert. Es zeigt:
- Fig. 1: eine Seitenansicht einer schematisch dargestellten Konusschärtrommel, die unbewickelt ist, und
- Fig.2: eine der Fig.1 entsprechende Ansicht mit aufgewikkelten Bändern in schematischer Darstellung.

Eine Konusschärmaschine weist als wesentlichen Bestandteil eine Schärtrommel 11 auf, die von einem nicht dargestellten Schärtrommelantrieb drehbar ist. An ihrem einen Ende besitzt die Schärtrommel 11 einen Konus 19, welcher der seitlichen Abstützung der bandweise aufgewickelten Fäden 10 dient, die der Konusschärmaschine von den Spulen eines nicht dargestellten Spulengatters zulaufen. Die Fäden 10 bilden eine Fadenschar, die durch ein Fadenleitriet 13 auf eine Bandbreite b angeordnet ist. Die Fadenschar wird über eine nicht dargestellte Meßwalze geführt, um diese anzutreiben und so die Fadenlänge zu messen. Fig.1 zeigt, daß die Fäden 10 der Fadenschar bündelweise verknotet und die Bündel 10',10'' an der Schärtrommel 11 befestigt werden. Die Schärtrommel hat eine Einhängvorrichtung 43, nämlich eine Einhängrille 44, in der sich Einhängstifte 45 befinden. Jeder Knoten 46 eines Bündels 10' oder 10'' wird an einem Einhängstift 45 durch Einhängen befestigt. Sobald die Schärtrommel 11 drehangetrieben wird, werden die Fäden 10 von den Spulen des Spulengatters abgezogen und auf die Schärtrommel 11 aufgewickelt. Dabei versteht es sich, daß die Schärtrommel 11 in dem Drehsinn bewegt wird, in dem die Fäden 10 ungehindert durch das Fadenleitriet 13 gezogen werden, zu Drehbeginn also nach oben.

Das Aufwickeln der Fäden 10 erfolgt bandweise. In Fig.2 ist dargestellt, daß sich ein parallelogrammförmiger Querschnitt eines Bandes ergibt, um dieses axial abzustützen. Der Querschnitt eines ersten Bandes 14 und weiterer Bänder 14' ist beispielhaft in der oberen Hälfte der Fig.2 dargestellt. Die Parallelogrammform wird durch entsprechende Relativbewegungen zwischen der Schärtrommel 11 und dem Fadenleitriet 13 erreicht, das von einem Support 12 getragen ist. Dessen schärtrommelachsparallele Relativbewegung parallel zu einer in den Figuren eingezeichneten x-Richtung wird durch einen Vorschubantrieb M erzeugt. Dieser ist in Fig.2 zusammen mit dem Support 12 und einer Steuereinrichtung 24 schematisch dargestellt. Der Supportvorschub erfolgt durch einen den Antrieb M darstellenden Servomotor, der supportfest ist und in eine Bodenschiene oder in eine Zahnschiene eines nicht dargestellten Maschinengestells eingreift. Bei Antrieb durch den Servomotor wird der Support 12 und damit das Fadenleitriet 13 verschoben.

Der Supportvorschub erfolgt unter Berücksichtigung des Konuswinkels α und proportional der beim Aufwickeln anwachsenden Wickeldicke. Während der Konuswinkel α eine fixe Größe ist und bei der Bestimmung des Supportvorschubs entsprechend berücksichtigt wird, muß die anwachsende Wickeldicke meßtechnisch erfaßt werden. Das geschieht mit einer Walze 15, die praktisch bandbreit ist und am Support 12 drehbar lagert. Entsprechend den Fadenspezifika baut sich ein Wickel 16 schneller oder langsamer auf und dementsprechend muß der Supportvorschub größer oder kleiner sein. Ist das Garn beispielsweise dick und dicht, nimmt die Wickeldicke schneller zu und der Vorschub bzw. die axiale Verstellung der Walze 15 in x-Richtung in Millimeter je Winkelgrad bzw. je Trommelumdrehung muß größer sein.

Mit der Walze 15 kann die Wickeldicke gemessen werden. Hierzu ist die Walze 15 in nicht dargestellter Weise senkrecht zur Achse der Schärtrommel 11 in y-Richtung verstellbar. Wenn die Schärtrommel 11 gedreht wird, baut sich der Wickel 16 lagenweise auf. Er drückt auf die Walze 15 und verstellt diese entsprechend der Zunahme der Wickeldicke. Der abgetastete Verstellweg wird in Abhängigkeit von der Anzahl der Umdrehungen der Schärtrommel 11 registriert.

Das Aufwickeln wird unter Druck ausgeführt, indem die Walze 15 gegen den Wickel 16 gedrückt wird. Das Abtasten des Wickels 16 mit der Walze 15 erfolgt also unter Anpreßdruck. Bei Überschreitung eines Solldrucks wird mittels des Servomotors eine achsparallele Bewegung in x-Richtung und eine radiale Bewegung in y-Richtung solange ausgelöst und in kleinen Schritten durchgeführt, bis der Solldruck wieder vorhanden ist. Hierzu ist die in Fig.2 dargestellte Steuereinrichtung 24 vorhanden, die von der Walze 15 über mindestens einen nicht dargestellten Drucksensor beaufschlagt wird. Die Beaufschlagung erfolgt während einer Meßphase 23 des Aufwickelns. Die Aufzeichnung des Verstellwegs in Abhängigkeit von der Anzahl der Umdrehungen der Schärtrommel 11 und die Messung des Drucks der Walze 15 auf den Wickel 16 können nach Ablauf der Meßphase 23 zur Bestimmung eines Mittelwerts des Vorschubs benutzt werden. Es wird also ein mittlerer Verstellweg je Schärtrommelumdrehung und damit ein mittlerer Vorschub berechnet. Dieser entspricht demjenigen Vorschub, der während eines der Meßphase 23 nachfolgenden Kopierens angewendet wird.

Die Meßphase 23 erstreckt sich üblicherweise über eine vergleichsweise geringe Wickeldicke. Es ist daher möglich, daß die Messung nicht genau genug ist, und daß sich im Laufe des weiteren Aufwickelns des ersten Bandes 14 Änderungen des Drucks der Walze 15 auf den Wickel 16 ergeben. Die Folge wäre ein falscher Wickelaufbau. Das Verfahren kann daher so durchgeführt werden, daß der Druck der Walze 15 auf den Wickel 16 beim der Meßphase 23 nachfolgenden weiteren Aufwickeln bzw. Kopieren fortlaufend meßtechnisch überwacht wird und im Falle einer Abweichung des Überwachungsergebnisses von einem vorbestimmten Sollwert eine Korrektur des Supportvorschubs erfolgt.

Das Verfahren könnte aber auch so durchgeführt werden, daß sich an die Meßphase 23 kein weiteres Aufwickeln bzw. Kopieren anschließt, sondern daß die Meßphase 23 bis zum Ende des Wickelns des ersten Bandes 14 durchgeführt wird, wobei wickelabschnittsweise oder fortlaufend eine meßtechnische Überwachung im vorbeschriebenen Umfang erfolgt, wie auch eine Korrektur des Supportvorschubs, falls das Überwachungsergebnis eine Abweichung von dem vorbestimmten Sollwert aufweist.

Letztlich könnte das Verfahren auch so durchgeführt werden, daß zwar während der Meßphase 23 fortlaufend oder wikkelabschnittsweise meßtechisch überwacht wird, von einer Korrektur des Supportvorschubs im Falle einer Abweichung des Überwachungsergebnisses von einem vorbestimmten Sollwert aber abgesehen wird. Es wird dann das gesamte erste Band 14 in einer solchen Meßphase 23 unter Zugrundelegung des artikelspezifischen Drucks beendet. Dieser wird durch die artikelspezifischen Daten der Fäden 10 bestimmt, beispielsweise entsprechend deren Durchmesser usw. Dabei kann eine Abweichung des Drucks auf die Walze 15 durch Fadenzugkraftkorrektur kompensiert werden, die aber erheblich kleiner sein kann, als bei bekannten Verfahren.

Allen vorgenannten Verfahren ist gemeinsam, daß die Meßphase 23 in besonderer Weise eingeleitet wird. Hierzu wird die Walze 15 gemäß Fig.1 angeordnet, nämlich mit einem vorbestimmten Abstand s in ihrer Nullstellung. In dieser Nullstellung fluchtet die linke Stirnfläche 15' der Walze mit der Übergangslinie 47 des Konus 19 zum Schärtrommelkörper 11'. Der Abstand s beträgt einige Millimeter. Er wird dadurch eingestellt, daß die Walze 15 gegen einen schematisch dargestellten Anschlag 50 geschoben wird, der sich an dem Support 12 befindet. In der Nähe der Walze 15 ist ein Impulsgeber 51 vorhanden, der beispielsweise an die Steuereinrichtung 24 angeschlossen ist. Der Impulsgeber 51 kann nur beaufschlagt werden, wenn sich die Walze 15 dreht. In diesem Fall wird dem Impulsgeber 51 ein nicht dargestellter Näherungsgeber genähert und löst einen Impuls aus, der ausgewertet wird.

Infolge des Abstands s ist der Beginn der Drehung der Schärtrommel 11 nicht identisch mit dem Beginn der Drehung der Walze 15. Es wird also zunächst eine Drehung der Schärtrommel 11 erzeugt, die zum Aufwickeln von Fäden 10 führt, ohne daß die Walze 15 im Kontakt mit dem sich dabei aufbauenden Wickel 16 ist. Sie steht infolgedessen still. Erst wenn der sich aufbauende Wickel 16 gemäß Fig.2 so dick geworden ist, daß er die Walze 15 berührt, fängt sich diese an zu drehen. Zuvor erfolgt eine Einflußnahme des Wickels 16 auf die Walze 15 und umgekehrt nicht. Infolgedessen können sich auch Ungleichmäßigkeiten des Wickels 16 nicht auf die Walze 15 übertragen. Solche Ungleichmäßigkeiten sind beispielsweise durch Knoten 46 der Stränge 10',10" und durch die Knüpfleiste 43 bedingt. Es hat sich gezeigt, daß sich hierdurch bedingte Ungleichmäßigkeiten des Wickels 16 auf das Abtasten durch die Walze 15 nicht mehr maßgeblich auswirken, wenn der Abstand s zutreffend eingestellt wurde.

Bis der Wickel 16 die Walze 15 berührt, wird der Support 12 ausschließlich parallel zur Schärtrommel 11 bewegt. Eine quer zur Schärtrommel 11 erfolgende Bewegung des Supports wird ausgeschlossen, da der Wickel 16 vor dem Starten der Meßphase noch nicht gegen die Walze 15 drückt. Bis zum Starten der Meßphase werden die Fadendaten benutzt, um eine artikelspezifische Vorschubgröße zu bestimmen. Beispielsweise wird der Support 12 bei dickeren Fäden mit einem größeren Supportvorschub verschoben, als bei dünneren Fäden. Die Bestimmung des Supportvorschubs erfolgt wie im übrigen auch, nämlich mit einer Steuereinrichtung 24, in die die fadenspezifischen Daten eingegeben sind, und die den Supportvorschub unter Berücksichtigung des Konuswinkels α berechnet.

Sobald die Meßwalze 15 den Außenumfang des Wickels 16 berührt, wird sie von diesem gedreht. Von der sich drehenden Walze 15 wird mittels des Impulsgebers 51 ein Meßimpuls abgeleitet, der dazu benutzt werden kann, die Meßphase 23 automatisch zu starten. Die Ableitung des Meßimpulses von der sich drehenden Walze 15 kann erfolgen, sobald sich die Walze 15 in Bewegung setzt, höchstens also nach einer fast kompletten Umdrehung der Walze 15. Spätestens sollte die Einleitung der Meßphase 23 erfolgen, wenn ihre Außenumfangsgeschwindigkeit ebenso groß ist, wie die Außenumfangsgeschwindigkeit des sich mit der Schärtrommel 11 drehenden Wickels 16. Praktischerweise wird man die Meßphase 23 beginnen lassen, sobald die Walze 15 einen vorbestimmten Wert der Umdrehungsgeschwindigkeit erreicht hat, z.B. die Hälfte ihrer endgültigen Umdrehungsgeschwindigkeit bei Abrollen an einem Wickel der Dicke s, solange sie sich also noch im unmittelbaren Bereich des Anschlags 50 befindet.

Beim Wickeln des ersten Bandes 14 bis zum Ende wird nach einer der oben beschriebenen mehreren Möglichkeiten verfahren. Das fertig gewickelte Band 14 ist in Fig.2 an einer Seite der Schärtrommel anliegend an den Konus 19 beispielhaft schematisch gezeigt. Beim Schären der weiteren Bänder 14', von denen in Fig.2 zwei Bänder mit einer Breite b wie beim ersten Band 14 gezeigt sind, wird zunächst der vorbestimmte Abstand s von dem Schärtrommelkörper 11' vollgewickelt. Dies geschieht in der Weise, daß ein Vorschub wie beim Vollwickeln entsprechend dem Abstand s des ersten Bandes 14 angewendet wird, nämlich ein Vorschub entsprechend den oben beschriebenen vorbestimmten Schärdaten. Danach wird der Wickelaufbau des ersten Bandes 14 kopiert, so daß die weiteren Bänder 14' einen dem ersten Band 14 insgesamt identischen Aufbau haben. Dementsprechend ist die Kette insgesamt in ausreichendem Maße gleichmäßig aufgebaut. Dabei spielt das Aufwickeln der Bänder 14' bis zu einer dem Abstand s entsprechenden Wickeldicke mit vorbestimmten Schärdaten keine entscheidene Rolle für den nachfolgenden Wickelaufbau, weil der Abstand s vergleichsweise gering ist. Die verschiedenen Bänder beeinflussen einander in diesem Bereich nur geringfügig. Von Bedeutung ist in jedem Fall, daß die Meßphase 23 des ersten Bandes 14 und auch das Aufwickeln bzw. das Kopieren der weiteren Bänder 14' automatisch gestartet wird. Eventuell erforderliche Korrekturen des Supportvorschubs, auch infolge einer Änderung eines vorbestimmten Sollwerts, benötigen keinen Wickelstillstand.

## Patentansprüche

1. Verfahren zum Schären mit einer Konusschärmaschine, die Fäden (10) bandweise auf eine Schärtrommel (11) aufwikkelt, bei dem ein Support (12) für ein Fadenleitriet (13) und die Schärtrommel (11) entsprechend der anwachsenden Wickeldicke und vorbestimmter Schärdaten relativ parallel zueinander verschoben werden, wobei das erste Band (14) während einer Meßphase (23) von einer Walze (15) unter Anpreßdruck abgetastet und der abgetastete Verstellweg in Abhängigkeit von der Anzahl der Umdrehungen der Schärtrommel (11) registriert wird, und wobei der Druck der Walze (15) auf den Wickel (16) während der Meßphase (23) fortlaufend meßtechnisch überwacht wird und insbesondere im Falle einer Abweichung des Überwachungsergebnisses von einem vorbestimmten Sollwert eine Korrektur des Supportvorschubs erfolgt, **dadurch gekennzeichnet, daß** die Walze (15) zu Beginn des Schärens des ersten Bandes (14) mit einem vorbestimmten Abstand (s) von der Schärtrommel (11) angeordnet wird, und daß die Meßphase (23) mit anwachsender Wickeldicke automatisch gestartet wird, sobald der Wickel (16) die Walze (15) in Drehung versetzt.

2. Verfahren nach Anspruch 1, **dadurch gekennzeichnet, daß** der Support (12) bis zum Starten der Meßphase (23) nur parallel zur Schärtrommel (11) und mit einem auf die Fadendaten abgestimmten Supportvorschub verschoben wird.

3. Verfahren nach Anspruch 1 oder 2, **dadurch gekennzeichnet, daß** das automatische Starten der Meßphase (23) mit einem von der sich drehenden Walze (15) abgeleiteten Meßimpuls erfolgt.

4. Verfahren nach einem oder mehreren der Ansprüche 1 bis 3, **dadurch gekennzeichnet, daß** der Meßimpuls abgeleitet wird, sobald sich die Walze (15) in Bewegung setzt.

5. Verfahren nach einem oder mehreren der Ansprüche 1 bis 4, **dadurch gekennzeichnet, daß** der Meßimpuls abgeleitet wird, sobald die Umdrehungsgeschwindigkeit der Walze (15) einen vorbestimmten Wert erreicht hat.

6. Verfahren nach einem oder mehreren der Ansprüche 1 bis 5, **dadurch gekennzeichnet, daß** die Walze (15) nach der Meßphase (23) beim weiteren Aufwickeln entsprechend einem mit der Meßphase (23) gewonnenen Mittelwert zurückgenommen wird und auf den Wickel (16) drückt, und daß der Druck der Walze (15) beim weiteren Aufwickeln bzw. Kopieren fortlaufend meßtechnisch überwacht wird und im Falle einer Abweichung des Überwachungsergebnisses von einem vorbestimmten Sollwert eine Korrektur des Supportvorschubs erfolgt.

7. Verfahren nach einem oder mehreren der Ansprüche 1 bis 6, **dadurch gekennzeichnet, daß** die Walze (15) auch zu Beginn des Schärens der weiteren Bänder (14') mit dem vorbestimmten Abstand (s) von der Schärtrommel (11) angeordnet wird, und daß bis zum Erreichen der Meßphase (23') entsprechend den vorbestimmten Schärdaten geschärt wird.

8. Verfahren nach einem oder mehreren der Ansprüche 1 bis 7, **dadurch gekennzeichnet, daß** der Wickelaufbau des ersten Bandes (14) ab der Meßphase (23) beim Schären der weiteren Bänder (14') kopiert wird.

9. Konusschärmaschine zur Durchführung eines Verfahrens nach einem oder mehreren der Ansprüche 1 bis 8, mit einem ein Fadenleitriet (13) tragenden Support (12), der an einem Maschinengestell parallel zu einer Schärtrommel (11) verstellbar ist, mit einem von einer Steuereinrichtung (24) steuerbaren motorischen Vorschubantrieb (M) zur Erzeugung von dem Wickeldickenzuwachs entsprechenden Relativbewegungen zwischen der Schärtrommel (11) und dem Support (12), mit einer den Wickelumfang mit Druck abtastenden Walze (15), deren Verstellweg in Abhängigkeit von der Anzahl der Umdrehungen der Schärtrommel (11) und der Steuereinrichtung (24) speicherbar ist und die an mindestens einem Drucksensor abgestützt ist, der die Steuereinrichtung (24) während der Meßphase (23) beaufschlagt, wobei die Steuereinrichtung die Walze (15) im Falle eines Abweichens des gemessenen Drucks von einem vorbestimmten Sollwert im Korrektursinn steuert, **dadurch gekennzeichnet, daß** ein Anschlag (50) vorgesehen ist, mit dem die Walze (15) beim Schären bis zum Erreichen einer vorbestimmten Wickeldicke des Bandes (14) in einem Abstand (s) von der Schärtrommel (11) positioniert ist.

10. Konusschärmaschine nach Anspruch 9, **dadurch gekennzeichnet, daß** ein Impulsgeber (51) vorgesehen ist, der einen Impuls zum Starten der Meßphase (23) bei vorbestimmter Umdrehungsgeschwindigkeit der Walze (15) abgibt.

11. Konusschärmaschine nach Anspruch 8 oder 10, **dadurch gekennzeichnet, daß** der Anschlag (50) auf dem Support (12) vorhanden ist.

## Claims

1. Warping process using a cone warping machine which winds threads (10) in bands onto a warping drum (11), wherein a support (12), for a thread directing sley (13), and the warping drum (11) are displaced in a parallel manner with respect to each other corresponding to the increasing winding thickness and predetermined warping data, wherein the first band (14) is sensed during a measuring phase (23) by a roller (15) under pressing force and the sensed displacement path is registered in dependence upon the number of rotations of the warping drum (11), and wherein the pressure of the roller (15) on the winding (16) during the measuring phase (23) is continually monitored with respect to measuring technology, and in particular in the case of a deviation of the monitoring result from a predetermined desired value a correction of the support advance takes place, **characterised in that** at the beginning of the warping of the first band (14) the roller (15) is disposed at a predetermined distance (s) from the warping drum (11) and that the measuring phase (23) is automatically started as the winding thickness increases, as soon as the winding (16) causes the roller (15) to rotate.

2. Process according to claim 1, **characterised in that** until the measuring phase (23) starts the support (12) is displaced only parallel to the warping drum (11) and with a level of support advance determined with respect to the thread data.

3. Process according to one of claims 1 or 2, **characterised in that** the automatic starting of the measuring phase (23) takes place by means of a measuring pulse derived from the rotating roller (15).

4. Process according to one or several of claims 1 to 3, **characterised in that** the measuring pulse is derived as soon as the roller (15) starts to move.

5. Process according to one or several of claims 1 to 4, **characterised in that** the measuring pulse is derived as soon as the rate of rotation of the roller (15) has achieved a predetermined value.

6. Process according to one or several of claims 1 to 5, **characterised in that** after the measuring phase (23) and during further winding the roller (15) is retracted corresponding to an average value obtained by the measuring phase (23) and is pressed onto the winding (16), and that the pressure of the roller (15) is continuously monitored with respect to measuring technology during further winding or copying, and in the case of a deviation of the monitoring result from a predetermined desired value a correction of the support advance takes place.

7. Process according to one or several of claims 1 to 6, **characterised in that** the roller (15) is also disposed at the predetermined distance (s) from the warping drum (11) at the beginning of the warping of further bands (14'), and that until the measuring phase (23') is achieved warping is carried out corresponding to the predetermined warping data.

8. Process according to one or several of claims 1 to 7, **characterised in that** the winding build-up of the first band (14) from the measuring phase (23) is copied during warping of the further bands (14').

9. Cone warping machine for carrying out a process according to one or several of claims 1 to 8, having a support (12) supporting a thread directing sley (13), which support can be displaced on a machine frame in a parallel manner with respect to a warping drum (11), having a motor-driven advance drive (M) which can be controlled by a control device (24) in order to produce relative movements, corresponding to the increase in the winding thickness, between the warping drum (11) and the support (12), having a roller (15) sensing the extent of the winding by means of pressure, the displacement path of which roller in dependence upon the number of rotations of the warping drum (11) and the control device (24) can be stored, and which roller is supported on at least one pressure sensor which influences the control device (24) during the measuring phase (23), wherein the control device controls the roller (15) in a correcting manner in the event of a deviation in the measured pressure from a predetermined desired value, **characterised in that** a stop (50) is provided with which the roller (15) is positioned at a distance (s) from the warping drum (11) during warping until a predetermined winding thickness for the band (14) is achieved.

10. Cone warping machine according to claim 9, **characterised in that** a pulse transmitter (51) is provided which outputs a pulse to start the measuring phase (23) when the roller (15) reaches a predetermined rotational speed.

11. Cone warping machine according to claim 8 or 10, **characterised in that** the stop (50) is provided on the support (12).

## Revendications

1. Procédé pour l'ourdissage avec un ourdissoir à cône qui enroule des fils (10) par bandes sur un tambour ourdisseur (11), selon lequel un support (12) pour un peigne guide-fil (13) et le tambour ourdisseur (11) sont déplacés l'un par rapport à l'autre, parallèlement, en fonction de l'augmentation de l'épaisseur de la bobine et de données d'ourdissage prédéfinies, étant précisé que la première bande (14) est palpée pendant une phase de mesure (23) par un cylindre (15), grâce à une pression d'application, et la course détectée est enregistrée en fonction du nombre de tours du tambour ourdisseur (11), et que la pression exercée sur la bobine (16) par le cylindre (15) est surveillée en permanence pendant la phase de mesure (23), à l'aide d'une technique de mesure, et en particulier dans le cas d'un écart entre le résultat de surveillance et une valeur de consigne prédéfinie, une correction de l'avance du support a lieu, **caractérisé en ce que** le cylindre (15) est disposé à une distance prédéfinie (s) du tambour ourdisseur (11), au début de l'ourdissage de la première bande (14), et **en ce que** la phase de mesure (23), lorsque l'épaisseur de la bobine augmente, est déclenchée automatiquement dès que la bobine (16) fait tourner le cylindre (15).

2. Procédé selon la revendication 1, **caractérisé en ce que** jusqu'à ce que la phase de mesure (23) commence, le support (12) n'est déplacé que parallèlement au tambour ourdisseur (11) et avec une avance de support adaptée aux données concernant le fil.

3. Procédé selon la revendication 1 ou 2, **caractérisé en ce que** le déclenchement automatique de la phase de mesure (23) se fait avec une impulsion de mesure dérivée du cylindre (15) en rotation.

4. Procédé selon l'une au moins des revendications 1 à 3, **caractérisé en ce que** l'impulsion de mesure est dérivée dès que le cylindre (15) est mis en mouvement.

5. Procédé selon l'une au moins des revendications 1 à 4, **caractérisé en ce que** l'impulsion de mesure est dérivée dès que la vitesse de rotation du cylindre (15) a atteint une valeur prédéfinie.

6. Procédé selon l'une au moins des revendications 1 à 5, **caractérisé en ce que** le cylindre (15), après la phase de mesure (23) et lors de la poursuite de l'enroulement, est reculé suivant une moyenne obtenue grâce à la phase de mesure (23) et appuie sur la bobine (16), et **en ce que** la pression du cylindre (15), lors de la poursuite de l'enroulement ou de la reproduction, est surveillée en permanence à l'aide d'une technique de mesure, et en cas d'écart entre le résultat de surveillance et une valeur de consigne prédéfinie, une correction de l'avance du support a lieu.

7. Procédé selon l'une au moins des revendications 1 à 6, **caractérisé en ce que** le cylindre (15), au début de l'ourdissage des autres bandes (14') aussi, est disposé à la distance prédéfinie (s) du tambour ourdisseur (11), et **en ce que** l'ourdissage a lieu suivant les données d'ourdissage prédéfinies jusqu'à ce qu'on atteigne la phase de mesure (23').

8. Procédé selon l'une au moins des revendications 1 à 7, **caractérisé en ce que** la structure d'enroulement de la première bande (14), à partir de la phase de mesure (23), est reproduite lors de l'ourdissage des autres bandes (14').

9. Ourdissoir à cône pour mettre en oeuvre un procédé selon l'une au moins des revendications 1 à 8, comprenant un support (12) qui porte un peigne guide-fil (13) et qui est mobile sur un châssis de machine, parallèlement à un tambour ourdisseur (11), un entraînement d'avance à moteur (M) qui est apte à être commandé par un dispositif de commande (24) et qui est destiné à générer des mouvements relatifs, correspondant à l'augmentation de l'épaisseur de la bobine, entre le tambour ourdisseur (11) et le support (12), un cylindre (15) qui palpe la circonférence de la bobine grâce à une pression, dont la course est apte à être mémorisée en fonction du nombre de tours du tambour ourdisseur (11) et du dispositif de commande (24), et qui s'appuie sur au moins un capteur de pression sollicitant le dispositif de commande (24) pendant la phase de mesure (23), le dispositif de commande commandant le cylindre (15) dans le sens d'une correction en cas d'écart entre la pression mesurée et une valeur de consigne prédéfinie, **caractérisé en ce qu'**il est prévu une butée (50) grâce à laquelle le cylindre (15) est positionné à une distance (s) du tambour ourdisseur (11), lors de l'ourdissage, jusqu'à ce qu'une épaisseur d'enroulement prédéfinie de la bande (14) soit atteinte.

10. Ourdissoir à cône selon la revendication 9, **caractérisé en ce qu'**il est prévu un générateur d'impulsions (51) qui émet une impulsion pour le déclenchement de la phase de mesure (23) en présence d'une vitesse de rotation prédéfinie du cylindre (15).

11. Ourdissoir à cône selon la revendication 8 ou 10, **caractérisé en ce que** la butée (50) est prévue sur le support (12).
